# EUROPÄISCHE PATENTSCHRIFT

(11) **EP 1 554 439 B1**
(45) Veröffentlichungstag und Bekanntmachung des Hinweises auf die Patenterteilung: **04.05.2016**
(21) Anmeldenummer: 03809258.1
(22) Anmeldetag: 25.08.2003
(51) Int. Cl.: E03C 1/086

(54) **DREHWERKZEUG ZUM VERDREHEN EINES SANITÄREN EINBAUTEILES**
TURNING TOOL FOR TURNING A PLUMBING FITTING
OUTIL DE TORSION POUR TOURNER UN COMPOSANT SANITAIRE ENCASTRÉ

(30) Priorität: 22.10.2002 DE 20216304 U; 08.08.2003 WO PCT/EP03/08842
(43) Veröffentlichungstag der Anmeldung: 20.07.2005
(73) Patentinhaber: Neoperl GmbH, 79379 Müllheim (DE)
(72) Erfinder: WEIS, Christoph, 79379 Müllheim (DE); GRETHER, Hermann, 79379 Müllheim (DE)
(74) Vertreter: Kunst, Manuel Nikolaus Johannes
(86) Internationale Anmeldenummer: PCT/EP2003/009387
(87) Internationale Veröffentlichungsnummer: WO 2004/038113

(56) Entgegenhaltungen:
- DE-A- 19 851 151
- JP-K4- S49 142 455
- US-A1- 2002 129 442

## Beschreibung

Die Erfindung betrifft einen Satz, bestehend aus einem sanitären Einbauteil, das an einer sanitären Wasserauslaufarmatur mühdungsseitig mittels einer Schraub- oder Renkverbindung lösbar gehalten ist, sowie aus einem Drehwerkzeug zum Lösen und Befestigen des sanitären Einbauteil drehfest ansetzbar und als Einbauteilgehäuse oder als ein, zur Befestigung eines Strahlreglers im Wasserauslauf einer sanitären Auslaufarmatur bestimmter Zwischenhalter ausgebildet ist, welches Einbauteilgehäuse oder welcher Zwischenhalter eine stirnseitige Profilierung oder Konturierung hat, die an einer an der Auslaufstirnseite des an der Wasserauslaufarmatur gehaltenen Einbauteiles vorgesehenen Gegenprofilierung oder -konturierung drehfest ansetzbar ist.

An dem mündungsseitigen Auslaufende sanitärer Auslaufarmaturen ist üblicherweise ein Mundstück angeschraubt, in welchem ein Strahlregler eingesetzt ist. Dieser Strahlregler soll den zuströmenden Wasserstrom in einen homogenen perlend-weichen Wasserstrahl formen. Solche Strahlregler müssen in mehrjährigen Zeitintervallen ausgebaut und ausgetauscht werden. Um dazu das Mundstück von der Auslaufarmatur abschrauben und den im Mundstück befindlichen Strahlregler aus dem Mundstück entfernen zu können, hat man bereits ein ringschlüsselartiges Drehwerkzeug geschaffen, das von der Mündungsseite aus auf das Mundstück ausgeschoben und dort drehfest abgesetzt werden kann (vgl. DE 299 12 115 U1).

In einem akuten Bedarfsfall steht dem Anwender dieses Drehwerkzeug jedoch meist nicht zur Verfügung. Vor allem aber ist die Herstellung und Anschaffung dieses Drehwerkzeuges mit einem zusätzlichen Kostenaufwand verbunden.

Aus der JP-S 49 142 455 UK 4 ist bereits ein Satz der eingangs erwähnten Art vorbekannt. Der vorbekannte Satz ist zur Montage am Wasserauslauf einer sanitären Auslaufarmatur vorgesehen, um dort ein unerwünschtes Tropfen der Auslaufarmatur nach dem Verschließen des in die Auslaüfarmatur integrierten Auslaufventils zu verhindern. Der vorbekannte Satz hat dazu mehrere Siebeinsätze, die bis zu einem Einsetzanschlag in ein als Einbauteilgehäuse oder als Zwischenhalter dienendes hülsenförmiges Drehwerkzeug einsetzbar sind. Dieses Drehwerkzeug, das an seinem Hülsenaußenumfang ein Außengewinde trägt, mit dem das Drehwerkzeug in ein Innengewinde am Wasserauslauf der sanitären Auslaufarmatur einschraubbar ist, weist an seinem abströmseitigen Stirnrand eine Profilierung oder Konturierung auf. Um den vorbekannten Satz im Wasserauslauf der sanitären Auslaufarmatur einsetzen zu können, sind die einzelnen Bestandteile zunächst ineinanderzufügen, bevor das als Einbauteilgehäuse oder als Zwischenhalter dienende Drehwerkzeug im Wasserauslauf montiert werden kann. Die Montage des aus den Bestandteilen bestehenden Satzes im Wasserauslauf und das Verschrauben des am Drehwerkzeug außenumfangsseitig vorgesehenen Außengewindes in dem im Wasserauslauf innenumfangsseitig angeordneten Innengewinde ist mit einem nicht unerheblichen Aufwand verbunden.

Aus der US2002/0 129 442 A1 ist ein zur medizinischen Anwendung bestimmtes Zwei-Wege-Ventil beschrieben, das im Austausch gegen das übliche Auslaufmundstück mündungsseitig an eine sanitäre Auslaufarmatur angeschraubt werden kann. Das vorbekannten Zwei-Wege-Ventil erlaubt die wahlweise Umlenkung des Wasserstroms von einem stirnseitigen Wasserauslauf zu einem seitlich angeordneten Anschlusszapfen. Dabei ist an den Anschlusszapfen ein medizinischer Katheter anschließbar. Um das vorbekannte Zwei-Wege-Ventil an die sanitäre Auslaufarmatur anschließen zu können, ist am Außenumfang des hülsenförmigen Zwei-Wege-Ventils ein Außengewinde vorgesehen, das mit dem an der Auslaufarmatur mündungsseitig vorgesehenen Innengewinde korrespondiert. Das vorbekannte zwei-wege-Ventil weist auch an seinem der Auslaufarmatur abgewandten Gehäuseumfang ein weiteres umfangsseitiges Außengewinde auf, auf das ein Auslaufmundstück mit einem Innengewinde aufschraubbar ist.

Aus der DE-A-198. 51 151 ist ein Durchflußbegrenzer für Sanitärarmaturen bekannt, der ein scheibenförmiges Bauteil mit einer Anzahl von Durchflussöffnungen aufweist. In Strömungsrichtung vor den Durchflussöffnungen ist eine Halterung für ein Ventilelement in Form eines O-Ringes angeordnet. Der O-Ring ist so: in der Halterung gehalten, dass er von dem durch die Durchflussöffnungen fließenden Wasserstrom angesteuert und umströmt wird. Je nach Stärke der Strömung verformt er sich mehr oder weniger und verschließt dadurch den Strömungsquerschnitt mehr oder weniger weit. In dem scheibenförmigen Bauteil des vorbekannten Durchflußbegrenzers sind bogenförmige schlitzartige Nuten ausgebildet. Die Trennwand zwischen den bogenförmigen schlitzartigen Nuten und der den O-Ring aufnehmenden Nut ist an beiden Enden mit je einem radialen Steg über eine Schwachstelle verbunden. In den schlitzartigen Nuten sind Bogenkeile angebrdnet, die an einem Drehschieber einstückig angeformt sind. Verdreht man den Drehschieber, so gleiten die Bogenteile in den Nuten und drücken die Trennwand: an der Stelle, wo der Schlitz etwas enger ist, radial nach innen, was durch die Schwachstellen ermöglicht wird. Dadurch verringert sich der bei unverformtem O-Ring vorhandene radiale Abstand zwischen dem O-Ring und der Nutflanke und somit der Ausgangsströmungsquerschnitt bei nicht fließendem Wasser. Auf diese Weise lässt sich eine Veränderung des Sollwerts der Begrenzungsströmung erreichen.

Aus der DE 295 10 618 U1 ist bereits ein Strahlregler bekannt, der zum Anschluss an eine Auslaufarmatur bestimmt ist. Der vorbekannte Strahlregler weist ein zweiteiliges Strahlreglergehäuse auf, das in seinem anschlussseitigen Gehäuseteil einen Mengenregler und in seinem auslaufseitigen Gehäuseteil einen Strahlreglereinsatz trägt. Am Außenumfang der Gehäuseteile ist jeweils ein Außengewinde vorgesehen, so dass das auslaufseitige Gehäuseteil mit einem komplementären Innengewinde am anschlussseitigen Gehäuseteil und das anschlussseitige Gehäuseteil seinerseits: am Armaturenauslauf einer sanitären Auslaufarmatur befestigt werden kann. Die Gehäuseteile weisen an ihrem Gehäuse-Außenumfang jeweils eine Werkzeugangriffsfläche zum Ansetzen eines Schraubenschlüssels auf. Dabei ist nachteilig, dass beim Ansetzen eines Schraubenschlüssels am auslaufseitigen Gehäuseteil in Abhängigkeit von den an den Außengewinden erforderlichen Drehmomenten das anschlussseitige Gehäuseteil unbeabsichtigt mitdrehen kann. Ein unbeabsichtigtes Mitdrehen des anschlussseitigen Gehäuseteiles lässt sich somit nur vermeiden, wenn das anschlussseitige Gehäuseteil mit Hilfe eines weiteren Schraubenschlüssels in seiner Relativposition zur Anschlussarmatur gesichert wird, wobei sich das gleichzeitige Ansetzen zweier Schraubenschlüssel bei einem regelmäßig vergleichsweise kleinen Strahlregler sehr schwierig gestaltet.

Es besteht daher die Aufgabe, einen Satz der eingangs erwähnten Art zu schaffen, der die oben beschriebenen Nachteile des vorbekannten Standes der Technik zu vermeiden hilft.

Die erfindungsgemäße Lösung dieser Aufgabe besteht bei dem Satz der eingangs erwähnten Art darin, dass die stirnseitige Profilierung oder Konturierung des Drehwerkzeugs zumindest bereichsweise derart an die Gegenprofilierung oder -konturierung Einbauteils angepasst ist, dass diese in diesem Bereich aneinander einsetzbar und drehfest miteinander verbindbar sind.

Der erfindungsgemäße Satz weist ein Drehwerkzeug auf, das als Einbauteilgehäuse oder als ein zur Befestigung eines Strahlreglers im Wasserauslauf einer sanitären Auslaufarmatur bestimmter Zwischenhalter ausgebildet ist. Da das Einbauteilgehäuse oder der Zwischenhalter vom Hersteller oder Anwender ohnehin benötigt wird, ist die Herstellung oder die Anschaffung dieses Drehwerkzeuges nicht mit wesentlichen zusätzlichen Kosten verbunden. Um das Drehwerkzeug zum Lösen und Befestigen eines an der Wasserauslaufarmatur befindlichen Einbauteiles drehfest ansetzen zu können, weist das als Drehwerkzeug dienende Einbauteilgehäuse oder der Zwischenhalter an seiner zu- oder abströmseitigen Stirnseite eine Profilierung oder Konturierung auf, die an einer an der Auslaufstirnseite des an der Wasserauslaufarmatur gehaltenen Einbauteiles vorgesehenen Gegenprofilierung oder-konturierung drehfest ansetzbar ist. Mit Hilfe dieses Drehwerkzeuges kann anschließend die Schraubverbindung oder Renkverbindung gelöst werden, die das an der Wasserauslaufarmatur befindliche Einbauteil dort bislang gehalten hat.

Damit das Drehwerkzeug besonders sicher und fest am Außen- oder Innenumfang des an der Wasserauslaufarmatur befindlichen Einbauteiles angesetzt werden kann, ist es vorteilhaft, wenn das Drehwerkzeug hülsenförmig ausgestaltet.

In bestimmten Anwendungsfällen kann es notwendig werden, einen belüfteten Strahlregler gegen einen unbelüfteten Strahlregler auszutauschen oder einen Durchflussbegrenzer gegen einen Durchflussmengenregler auszuwechseln. In solchen Einzelfällen können das Einbauteil eines als Drehwerkzeug dienenden Einbauteilgehäuses einerseits und das an der Wasserauslaufarmatur befindliche Einbauteil andererseits form- und funktionsverschieden sein. Eine bevorzugte Weiterbildung gemäß der Erfindung sieht jedoch vor, dass das Einbauteil des als Drehwerkzeug dienenden Einbauteilgehäuses mit dem an der Wasserauslaufarmatur gehaltenen Einbauteil funktionsidentisch und/oder formidentisch ist. So kann als Drehwerkzeug beispielsweise ein hülsenförmiges Einbauteilgehäuse dienen, das mit dem Einbauteilgehäuse des an der Wasserauslaufarmatur befindlichen Einbauteiles formidentisch ist. Ein solches Einbauteilgehäuse wird in großen Stückzahlen hergestellt, so dass jedem zur Erstausrüstung bestimmten Einbauteil vorsorglich auch ein als Drehwerkzeug dienendes Einbauteilgehäuse beigefügt werden kann, ohne dass dies mit besonderen zusätzlichen Kosten für den Hersteller oder den Anwender verbunden wäre.

Eine bevorzugte Ausführungsform gemäß der Erfindung sieht vor, dass die am Drehwerkzeug einerseits und an dem an der Wasserauslaufarmatur gehaltenen Einbauteil andererseits stirnrandseitig vorgesehenen und drehfest aneinander ansetzbaren Profilierungen oder Konturierungen kronenförmig ausgebildet sind.

Um dabei die formidentische Ausgestaltung der Einbauteile und ihrer Bestandteile zu erleichtern, sind die am Drehwerkzeug einerseits und dem an der Wasserauslaufarmatur lösbar gehaltenen Einbauteil andererseits vorgesehenen Profilierungen oder Konturierungen jeweils an der auslaufseitigen Stirnseite dieser Teile vorgesehen sind.

Das erfindungsgemäße Drehwerkzeug ist in großen Stückzahlen insbesondere dort einsetzbar, wo das Drehwerkzeug einerseits und das an der Wasserauslaufarmatur lösbar gehaltene Einbauteil andererseits jeweils als Strahlregler oder zumindest als Bestandteil eines Strahlreglers auszugestalten sind.

Weitere Merkmale der Erfindung ergeben sich aus der folgenden Beschreibung eines erfindungsgemäßen Ausführungsbeispiels in Verbindung mit den Ansprüchen sowie der Zeichnung. Die vorliegende Erfindung wird anhand des nachfolgenden Ausführungsbeispiels noch näher erläutert.

In der einzigen Figur ist eine sanitäre Wasserauslaufarmatur 2 im Bereich ihres Auslaufendes 4 dargestellt. In die Wasserauslaufarmatur 2 ist von der Mündungsseite aus ein sanitäres Einbauteil 5 eingeschraubt, das hier als Strahlregler ausgestaltet ist und zuströmseitig ein Vorsatzsieb 14 hat. Am Einbaugehäuse des Einbauteiles 5 ist außenumfangsseitig, oberhalb einer Ringdichtung 11, ein Außengewinde 1 vorgesehen, das in ein Innengewinde 3 am Innenumfang der Wasserauslaufarmatur 2 einschraubbar ist.

Um das an der Wasserauslaufarmatur 2 lösbar gehaltene und praktisch vollständig in die Wasserauslaufarmatur 2 einschraubbare Einbauteil 5 im Bedarfsfall verdrehen und aus seiner Schraubverbindung in der Wasserauslaufarmatur 2 lösen zu können, ist ein Drehwerkzeug erforderlich, das erfindungsgemäß ebenfalls als sanitäres Einbauteil 5' oder zumindest als Bestandteil eines sanitären Einbauteiles ausgestaltet ist.

Dabei sind das als Drehwerkzeug dienende und ebenfalls als Strahlregler funktionsidentisch ausgestaltete Einbauteil 5' und das in der Wasserauslaufarmatur 2 befindliche Einbauteil 5 formidentisch ausgestaltet.

Die Einbauteile 5, 5' weisen an den auslaufseitigen Stirnseiten ihrer Einbaugehäuse eine stirnseitige Profilierung beziehungsweise Gegenprofilierung auf. Diese Profilierungen und Gegenprofilierungen werden durch den jeweils kronenförmigen Gehäusestirnrand der Einbaugehäuse gebildet, wobei die am kronenförmigen Gehäusestirnrand vorgesehenen Ausnehmungen 24 und Vorsprünge 25 des einen Teils 5, 5' in die Vorsprünge 25 und Ausnehmungen 24 des jeweils anderen Teils 5', 5 eingreifen.

In dem hier dargestellten Ausführungsbeispiel kann das in der Wasserauslaufarmatur 2 befindliche Einbauteil 5 mit Hilfe des zum Austausch bestimmten und hier form- und funktionsidentisch ausgestalteten Einbauteiles 5' ausgeschraubt werden, wobei das ebenfalls als Strahlregler dienende Einbauteil 5' anschließend mit Hilfe des ausgebauten Einbauteiles 5 in die Wasserauslaufarmatur einschraubbar ist. Während hier also zum Austausch des in der Wasserauslaufarmatur 2 befindlichen Einbauteiles 5 ein komplettes Einbauteil 5' verwendet wird, ist es demgegenüber auch möglich, zum Ausschrauben des in der Auslaufarmatur befindlichen Einbauteiles 5 lediglich das Einbaugehäuse eines ansonsten nicht mitgelieferten Einbauteiles zu verwenden. Dazu kann der Hersteller von Armaturen nur ein weiteres Einbaugehäuse mit der Armatur mitliefern, welches Einbaugehäuse als Drehwerkzeug bestimmt ist. Dies hat den Vorteil, dass der Armaturenhersteller keine zweite, in die Wasserauslaufarmatur 2 montierbare Funktionseinheit mitliefern muss und das weitere, als Drehwerkzeug bestimmte Einbaugehäuse, das in relativ großen Stückzahlen hergestellt und verwendet wird, ein sehr preisgünstiges Hilfswerkzeug darstellt.

## Patentansprüche

1. Satz, bestehend aus einem sanitären Einbauteil, das an einer sanitären Wasserauslaufarmatur (2) mündungsseitig mittels einer Schraub- oder Renkverbindung lösbar gehalten ist, sowie aus einem Drehwerkzeug (5') zum Lösen und Befestigen des sanitären Einbauteiles, wobei das Drehwerkzeug (5') am sanitären Einbauteil (5) drehfest ansetzbar ist und als Einbauteilgehäuse oder als ein zur Befestigung eines Strahlreglers im Wasserauslauf einer sanitären Auslaufarmatur bestimmter Zwischenhalter ausgebildet ist, welches Einbauteilgehäuse oder welcher Zwischenhalter eine stirnseitige Profilierung oder Konturierung hat, die an einer an der Auslaufstirnseite des an der Wasserauslaufarmatur gehaltenen Einbauteiles vorgesehenen Gegenprofilierung oder -konturierung (25, 24) drehfest ansetzbar ist, **dadurch gekennzeichnet, dass** die stirnseitige Profilierung oder Konturierung des Drehwerkzeugs (5') zumindest bereichsweise derart an die Gegenprofilierung oder -konturierung des Einbauteils (5) angepasst ist, dass diese (5, 5') in diesem Bereich ineinander einsetzbar und drehfest miteinander verbindbar sind.

2. Satz nach Anspruch 1, **dadurch gekennzeichnet, dass** die am Drehwerkzeug einerseits und an dem an der Wasserauslaufarmatur (2) lösbar gehaltenen Einbauteil (5) andererseits stirnrandseitige vorgesehenen und drehfest aneinander ansetzbaren Profilierungen (24,25) oder Konturierungen kronenförmig ausgebildet sind.

3. Satz nach Anspruch 1 oder 2, **dadurch gekennzeichnet, dass** die am Drehwerkzeug (5') einerseits und an dem an der Wasserauslaufarmatur (2) lösbar gehaltenen Einbauteil (5) andererseits vorgesehenen Profilierungen (24,25) oder Konturierungen jeweils an der auslaufseitigen Stirnseite dieser Teile (5', 5) vorgesehen sind.

4. Satz nach einem der Ansprüche 1 bis 3, **dadurch gekennzeichnet, dass** das Drehwerkzeug (5') einerseits und das an der Wasserauslaufarmatur (2) lösbar gehaltene Einbauteil (5) andererseits jeweils als Strahlregler oder zumindest als Bestandteil eines Strahlreglers ausgestaltet sind.

## Claims

1. Unit, consisting of a sanitary mounting part, which is releasably held on a sanitary water outlet fitting (2) on the outlet side by means of a screw or bayonet connection, and of a rotary tool (5') for releasing and fastening the sanitary mounting part, wherein the rotary tool (5') can be placed on the sanitary mounting part (5) for conjoint rotation therewith and is formed as a mounting part housing or as an intermediate holder intended to fasten a jet regulator in the water outlet of a sanitary outlet fitting, which mounting part housing or which intermediate holder has an end-face profile or contour which can be placed for conjoint rotation on a counter-profile or counter-contour (25, 24) provided on the outlet end face of the mounting part which is held on the water outlet fitting, **characterised in that** the end face profile or contour of the rotary tool (5') is adapted at least in regions to the counter-profile or counter-contour of the mounting part (5) such that these parts (5, 5') can, in this region, be inserted one inside the other and can be connected to one another for conjoint rotation.

2. Unit as claimed in claim 1, **characterised in that** the profiles (24, 25) or contours, which can be placed one against the other for conjoint rotation and are provided at the end face on the rotary tool on the one hand and on the mounting part (5), which is releasably held on the water outlet fitting (2), on the other hand, are formed in a crown-shaped manner.

3. Unit as claimed in claim 1 or 2, **characterised in that** the profiles (24, 25) or contours, which are provided on the rotary tool (5') on the one hand and on the mounting part (5), which is releasably held on the water outlet fitting (2), on the other hand, are each provided on the outlet-side end face of these parts (5, 5').

4. Unit as claimed in any one of claims 1 to 3, **characterised in that** the rotary tool (5') on the one hand and the mounting part (5), which is releasably held on the water outlet fitting (2), on the other hand, are each designed as a jet regulator or at least as a component of a jet regulator.

## Revendications

1. Ensemble, composé d'un composant sanitaire encastré, qui est maintenu du côté de l'orifice sur une armature de sortie d'eau sanitaire (2) de façon démontable au moyen d'un assemblage à vis ou à baïonnette ainsi que d'un outil de torsion (5') pour le desserrage et la fixation du composant sanitaire encastré, dans lequel l'outil de torsion (5') peut être appliqué sans rotation sur le composant sanitaire encastré (5) et est réalisé sous la forme d'un corps de composant encastré ou d'un support intermédiaire destiné à la fixation d'un régulateur de jet dans la sortie d'eau d'une armature de sortie sanitaire, corps de composant encastré ou support intermédiaire qui présente côté frontal un profilage ou un contour qui peut être appliqué sans rotation sur un profilage ou un contour opposé (25, 24) prévu sur le côté frontal de sortie du composant encastré maintenu sur l'armature de sortie d'eau, **caractérisé en ce que** le profilage ou le contour côté frontal de l'outil de torsion (5') est adapté au moins localement au profilage ou au contour opposé du composant encastré (5) de telle manière que ceux-ci (5, 5') puissent être engagés l'un dans l'autre dans cette région et puissent être assemblés l'un à l'autre sans rotation.

2. Ensemble selon la revendication 1, **caractérisé en ce que** les profilages (24, 25) ou les contours prévus du côté du bord frontal d'une part sur l'outil de torsion et d'autre part sur le composant encastré (5) maintenu de façon démontable sur l'armature de sortie d'eau (2) et pouvant s'engager l'un dans l'autre sans rotation sont réalisés en forme de couronne.

3. Ensemble selon la revendication 1 ou 2, **caractérisé en ce que** les profilages (24, 25) ou les contours prévus d'une part sur l'outil de torsion (5') et d'autre part sur le composant encastré (5) maintenu de façon démontable sur l'armature de sortie d'eau (2) sont prévus à chaque fois sur le côté frontal côté sortie de ces pièces (5', 5).

4. Ensemble selon l'une quelconque des revendications 1 à 3, **caractérisé en ce que** l'outil de torsion (5') d'une part et le composant encastré (5) maintenu de façon démontable sur l'armature de sortie d'eau (2) d'autre part sont à chaque fois réalisés sous la forme d'un régulateur de jet ou au moins d'un composant d'un régulateur de jet.
